# FASCICULE DE BREVET EUROPEEN

(11) **EP 0 935 228 B1**
(45) Date de publication et mention de la délivrance du brevet: **15.09.2004**
(21) Numéro de dépôt: 99400039.6
(22) Date de dépôt: 08.01.1999
(51) Int. Cl.: G09F 7/18

(54) **Dispositif porte-affiche motorisé à moyens d'alimentation perfectionnés, notamment pour magasin à grande surface**
Motorisierte Plakatvorrichtung mit verbesserter Strohmversorgung , insbesondere für grössflachige Ladegeschäft
Motorised poster supporting device with improved power supplies ,particularly for range area shops

(30) Priorité: 08.01.1998 FR 9800282; 08.01.1999 FR 9800283
(43) Date de publication de la demande: 11.08.1999
(73) Titulaire: DRIVER, 95100 Argenteuil (FR)
(72) Inventeur: Biou, Guy, 22350 Caulnes (FR); Lesage, Cathy, 35340 Labouexiere (FR)
(74) Mandataire: Le Forestier, Eric

(56) Documents cités:
- WO-A-97/46993
- FR-A- 2 676 299
- FR-A- 2 741 985
- US-A- 4 374 406

## Description

La présente invention concerne d'une façon générale

Depuis le développement des systèmes de vente issus de la grande distribution est apparu un besoin croissant de communication entre les distributeurs et les consommateurs, pour délivrer à ceux-ci de façon permanente des informations concernant les promotions et campagnes publicitaires, entre autres.

Par exemple, ces informations peuvent être ciblées par envoi systématique chez les particuliers de dépliants et catalogues publicitaires reflétant l'arrivée prochaine d'une vente promotionnelle (par exemple « semaine du blanc », « foire aux vins », fêtes de Noël, rentrée scolaire, ...) .

Le consommateur se présentant dans la surface de vente est alors accueilli dans une atmosphère censée rappeler le dépliant ou catalogue reçu, par un grand nombre d'affiches reprenant le thème publicitaire ou promotionnel adéquat.

On comprend donc qu'il existe un besoin pour des dispositifs de support pour des affiches ou panneaux qui doivent être très fréquemment changés, et dont l'emplacement n'est pas nécessairement figé, contrairement à la signalétique permanente que constituent les panneaux indiquant par exemple les issues de secours, le bureau d'accueil, etc., qui est propre à l'agencement interne du magasin.

L'on connaît par exemple par le document FR 2 741 985 A un dispositif porte-affiche destiné à permettre un remplacement périodique des affiches.

Ce dispositif comprend une enveloppe accrochée au plafond du magasin (ou autre structure en hauteur) et comportant un enrouleur motorisé pour des liens souples tels que des câbles, de manière à faire descendre jusqu'au sol un dispositif de support d'affiche à l'aide d'un dispositif de télécommande. L'enrouleur motorisé est alimenté en électricité en posant au plafond une ligne d'alimentation spécifique.

Bien que ce type de dispositif donne satisfaction en ce qu'il permet des changements d'affiche aisés et rapides, son implantation dans le magasin s'avère fastidieuse de par les nécessités de câblage qu'il impose, et est pratiquement figée une fois pour toutes dans la mesure où si l'on souhaite le déplacer, il faut effectuer non seulement une opération mécanique de démontage et de remontage en un autre lieu, mais également une opération de câblage électrique lui permettant d'être alimenté en cet autre lieu.

Dans FR-A-2676299, un dispositif porte-affiche est décrit, ledit dispositif comprenant une enveloppe abritant un moteur électrique apte à enrouler et dérouler un lien souple auquel est fixé un moyen d'accrochage d'affiche de manière à faire monter ou descendre ledit moyen d'accrochage.
Dans D1, l'alimentation peut se faire par batteries incorporées ou par réseau électrique de basse tension.

Dans US-A-4374406, un support pour batteries photoelectriques en particulier des cellules solaires est décrit, lesdites cellules solaires produisant un courant électrique afin de pouvoir mobiliser un moteur électrique qui permet la montée et descente d'une affiche.

La présente invention vise à pallier ces inconvénients et à permettre à de tels dispositifs d'être mis en place en magasin de façon simplifiée, et d'être ensuite déplacés plus facilement sans problèmes difficiles de recâblage.

Ainsi la présente invention propose un dispositif tel que défini dans la revendication 1.

Des aspects préférés mais non limitatifs sont exposés dans les revendications dépendantes.

D'autres aspects, buts et avantages de la présente invention apparaîtront mieux à la lecture de la description détaillée suivante de modes de réalisation préférés de celle-ci, donnée à titre d'exemple non limitatif et faite en référence aux dessins annexés, sur lesquels :
la figure 1 est une vue schématique en perspective d'un dispositif porte-affiche selon l'invention,
la figure 2 est une vue schématique en élévation d'un groupe de deux porte-affiches selon l'invention.

En référence tout d'abord à la figure 1, un a représenté un élément photovoltaïque 1 capable de produire une énergie électrique destinée à charger, ou à maintenir à l'état chargé, un jeu de batteries 2 reçues dans le boîtier ou enveloppe 11 d'un dispositif porte-affiches motorisé 10, par exemple de type connu en soi, comportant un motoréducteur électrique 3 apte à faire monter et descendre un élément d'accrochage d'affiche 12 auquel est accrochée une affiche A, cet élément d'accrochage d'affiche étant relié au dispositif 10 par un ou plusieurs câbles 13 enroulés sur des enrouleurs respectifs (non représentés) entraînés par le motoréducteur 3.

Avantageusement, l'élément photovoltaïque 1 est monté sur une branche horizontale d'une équerre 4 dont une branche verticale porte un aimant 5. De la sorte, l'élément photovoltaïque 1 peut être facilement monté, sans le moindre outil, sur un flanc d'un plafonnier d'éclairage d'un magasin, et par exemple sur le flanc d'un coffret métallique appartenant à une rampe de tubes néon 7. L'élément photovoltaïque 1 est relié au dispositif 10 par des câbles 61, 62 reliés entre eux par des connecteurs complémentaires 63, 64.

De la sorte, à chaque fois que la rampe 7 est allumée (typiquement au moins pendant toutes les plages horaires d'ouverture du magasin), les tubes néon apportent à l'élément photovoltaïque 1 un rayonnement lumineux qui permet à cet élément de produire un courant électrique permettant, à l'aide d'un circuit de régulation de charge connu en soi, de charger les batteries 2 ou de les maintenir dans leur état de charge.

Lorsqu'un dispositif 10 doit être déplacé géographiquement au sein d'un même magasin, il suffit alors, en recourant à un engin élévateur approprié, d'accrocher le dispositif (à l'aide des chaînettes 14 et crochets 15, 16 illustrés sur la figure 1) en tout nouvel emplacement souhaité, et au cours de la même opération de déplacer l'élément photovoltaïque associé 1 et son support 4 sur le plafonnier d'éclairage le plus proche, par simple aimantation. Les opérations de déplacement sont ainsi extrêmement aisées et rapides.

Maintenant en référence à la figure 2, on a représenté deux dispositifs porte-affiche 10 disposés au voisinage l'un de l'autre. Les ordres de montée et de descente des éléments d'accrochage d'affiche 12 sont donnés par un boîtier de télécommande 20, par exemple du type à infrarouge, dont les signaux sont reçus par un récepteur 21 prévu dans l'un des dispositifs 10 et répercutés au motoréducteur électrique. En outre, il est avantageux que les signaux reçus par ce dispositif 10 puissent être répercutés aux dispositifs 10 voisins, par l'intermédiaire ici d'un ré-émétteur 22 communiquant avec un récepteur 23 d'un dispositif voisin, et ainsi de suite.

Préférentiellement, le récepteur 21 et le récepteur 23 sont identiques, ce qui permet de réaliser des dispositifs entièrement standard, le dispositif qui est visé par le boîtier de télécommande répercutant les ordres à ses voisines. Ainsi, selon notamment la portée des ré-émetteurs 22 et l'agencement des dispositifs 10 dans le magasin, on peut par un ordre unique sur la télécommande manoeuvrer de façon simultanée l'ensemble des dispositifs porte-affiche d'un même magasin.

Les dispositifs porte-affiche tels que décrits ci-dessus sont ainsi, pour le personnel chargé de gérer la décoration et l'affichage d'un magasin à grande surface, d'une commodité et d'une rapidité d'utilisation très supérieures à ce qui était le cas pour les dispositifs antérieurement connus.

Bien entendu, la présente invention n'est nullement limitée aux formes de réalisation décrites et représentées, mais l'homme du métier saura y apporter toute variante ou modification entrant dans le cadre des revendications jointes.

## Revendications

1. Dispositif porte-affiche (10), comprenant une enveloppe (11) abritant un moteur électrique (3) apte à enrouler et dérouler au moins un lien souple (13) auquel est fixé un moyen (12) d'accrochage d'affiche (A) de manière à faire monter ou descendre ledit moyen d'accrochage, **caractérisé en ce que** le moteur est alimenté par une batterie rechargeable (2) et **en ce qu'**il comprend un moyen photovoltaïque (1) apte à être positionné au voisinage d'une source d'éclairage (7) pour délivrer une énergie électrique, et un moyen pour charger ladite batterie à partir de cette énergie électrique.

2. Dispositif selon la revendication 1, **caractérisé en ce que** moyen photovoltaïque (1) est prévu à l'extérieur de l'enveloppe (11) et relié à celle-ci par un conducteur souple (61, 62).

3. Dispositif selon la revendication 2, **caractérisé en ce que** le moyen photovoltaïque (1) est monté sur un support (4) comportant un moyen (5) de fixation sur un luminaire.

4. Dispositif selon la revendication 3, **caractérisé en ce que** ledit moyen de fixation (5) comprend un aimant.

5. Dispositif selon l'une des revendications 2 à 4, **caractérisé en ce que** le connecteur souple est équipé de moyens connecteurs séparables (63, 64).

6. Dispositif selon l'une des revendications 1 à 5, **caractérisé en ce qu'**il comprend un moyen de commande à distance (20, 21).

7. Dispositif selon la revendication 6, **caractérisé en ce qu'**il est prévu au niveau de l'enveloppe (11) un moyen récepteur (21) d'ordres de montée et descente émis par un moyen émetteur, ainsi qu'un moyen ré-émetteur (22) relié audit moyen récepteur et apte à propager lesdits ordres vers d'autres dispositifs (10) situés au voisinage.

## Patentansprüche

1. Plakakttragvorrichtung (10), die eine einen elektrischen Motor (3) aufnehmende Umhüllung (11) umfasst, der zum Auf- und Abrollen wenigstens einer flexiblen Verbindung (13) geeignet ist, an die ein Mittel (12) zum Aufhängen eines Plakats (A) derart befestigt ist, dass das Aufhängemittel auf- oder abbewegt werden kann, **dadurch gekennzeichnet, dass** der Motor durch eine wiederaufladbare Batterie (2) gespeist wird und dass sie ein photovoltaisches Element (1), das dazu geeignet ist, in der Nachbarschaft einer Lichtquelle (7) positioniert zu werden, um elektrische Energie zu liefern, und ein Mittel zum Laden der Batterie mit dieser elektrischen Energie umfasst.

2. Vorrichtung nach Anspruch 1, **dadurch gekennzeichnet, dass** das photovoltaische Element (1) am Äußeren der Umhüllung (11) vorgesehen ist und durch einen flexiblen Leiter mit ihr verbunden ist.

3. Vorrichtung nach Anspruch 2, **dadurch gekennzeichnet, dass** das photovoltaische Element (1) auf eine Halterung (4) montiert ist, die ein Mittel (5) zur Fixierung an einer Leuchte umfasst.

4. Vorrichtung nach Anspruch 3, **dadurch gekennzeichnet, dass** das Mittel zur Fixierung (5) einen Magnet umfasst.

5. Vorrichtung nach einem der Ansprüche 2 bis 4, **dadurch gekennzeichnet, dass** der flexible Leiter mit trennbaren Verbindungsmitteln (63,64) ausgestattet ist.

6. Vorrichtung nach einem der Ansprüche 1 bis 5, **dadurch gekennzeichnet, dass** sie eine Fernsteuerung (20,21) umfasst.

7. Vorrichtung nach Anspruch 6, **dadurch gekennzeichnet, dass** an der Umhüllung (11) ein Empfangsmittel für die Anweisungen zum Auf- und Abbewegen, die von einem Sendemittel gesendet werden, sowie ein Nachsendemittel , das mit dem Empfangsmittel verbunden ist und zum Verbreiten der Anweisungen in die Richtung anderer sich in der Nachbarschaft befindlicher Vorrichtungen (10) geeignet ist, vorgesehen ist.

## Claims

1. Sign support device (10), comprising a casing (11) housing an electric motor (3) for winding and unwinding at least one flexible link (13) to which is fixed a means (12) for attaching a sign (A) in such a way as to raise or lower the said means of attachment, **characterized in that** the motor is supplied by a rechargeable battery (2) and **in that** it comprises a photovoltaic means (1) which can be positioned in the vicinity of a lighting source (7) to deliver electrical energy, and a means for charging the said battery with this electrical energy.

2. Device according to Claim 1, **characterized in that** the photovoltaic means (1) is provided outside the casing (11) and is linked to the casing by a flexible conductor (61, 62).

3. Device according to Claim 2, **characterized in that** the photovoltaic means (1) is mounted on a support (4) comprising a means (5) for fixing to a light fitting.

4. Device according to Claim 3, **characterized in that** the said fixing means (5) comprises a magnet.

5. Device according to any one of Claims 2 to 4, **characterized in that** the flexible connector is provided with separable connector means (63, 64).

6. Device according to any one of Claims 1 to 5, **characterized in that** it comprises a remote control means (20, 21).

7. Device according to Claim 6, **characterized in that** a means (21) for receiving raising and lowering commands sent by a transmitter means is provided on the casing (11), in addition to a retransmitter means (22) linked to the said receiving means and capable of propagating the said commands towards other devices (10) located in the vicinity.
